# EUROPÄISCHE PATENTSCHRIFT

(11) **EP 3 907 830 B1**
(45) Veröffentlichungstag und Bekanntmachung des Hinweises auf die Patenterteilung: **21.02.2024**
(21) Anmeldenummer: 21182088.1
(22) Anmeldetag: 04.03.2019
(51) Int. Cl.: H01R 13/18, H01R 13/6582

(54) **AUSSENLEITERANORDNUNG**
OUTER CONDUCTOR ARRANGEMENT
DISPOSITION DE CONDUCTEUR EXTERNE

(30) Priorität: 15.03.2018 DE 102018106004; 25.02.2019 DE 102019104754
(43) Veröffentlichungstag der Anmeldung: 10.11.2021
(62) Teilanmeldung aus: 19160510.4
(73) Patentinhaber: ROSENBERGER HOCHFREQUENZTECHNIK GMBH & CO. KG, 83413 Fridolfing (DE)
(72) Erfinder: LÖDDING, Thomas, 83278 Traunstein (DE)
(74) Vertreter: Warneke, Nicola

(56) Entgegenhaltungen:
- EP-A1- 0 476 848
- EP-A1- 3 396 791
- DE-A1-102016 109 266

## Beschreibung

Die vorliegende Erfindung betrifft eine Außenleiteranordnung und ein Herstellungsverfahren für eine Außenleiteranordnung.

### TECHNISCHER HINTERGRUND

Steckverbinder sind beispielsweise durch den Stecker "PosiBand" von Positronic sowohl mit offenem Eintritt (englisch "open entry") als auch mit geschlossenem Eintritt (englisch "closed entry") bekannt.

Ein Steckverbinder mit einem offenen Eintritt ist in Figur 3 gezeigt. Derartige Steckverbinder weisen eine interfaceseitige Vorderkante, die nicht umlaufend geschlossen ist, auf. In der Regel sind Unterbrechungen der Vorderkante durch Kontaktlaschen gebildet. Steckverbinder mit offenem Eintritt können Fertigungstoleranzen besser ausgleichen und reduzieren die zum Stecken erforderlichen Steckkräfte.

Ein Steckverbinder mit einem geschlossenen Eintritt ist in Figur 4 gezeigt. Derartige Steckverbinder weisen eine geschlossene interfaceseitige Vorderkante auf. Kontaktlaschen können von einem Gehäuse umgeben sein. Steckverbinder mit geschlossenem Eintritt verhindern, dass der Steckverbinder durch mechanische Krafteinflüsse, beispielsweise durch einen Steckversuch mit einem falschen Gegensteckverbinder, beschädigt wird. Sie führen auch zu deutlich erhöhten Steckkräften.

Versuche des Standes der Technik zeigen, dass die Optimierung einer der Parameter EMV-Dichtigkeit, Steckkräfte und Stabilität und Impedanzoptimierung eines Steckverbinders im Hochfrequenzbereich einander entgegenstehen. Beispielsweise ist dies in bestehenden Produkten der Anmelderin, Rosenberger Hochfrequenztechnik GmbH & Co. KG, erkennbar. Die Figur 9 zeigt ein solches Produkt.

In Figur 5 ist ein Außenleiter 90 eines Hochvolt (HV)-Steckers, der auf Frequenzen im Megahertzbereich ausgelegt ist, dargestellt. Der Außenleiter umfasst einen geschlossenen Eintritt 91 und federnde Kontaktlaschen 92 mit Kontaktpunkten 93, die sich hinter dem geschlossenen Eintritt befinden. Frequenzabhängig treten Resonanzen an dem Außenleiter aufgrund von Kapazitäten zwischen den Steckpartner auf. Zwar treten die vorstehend genannten Nachteile in diesem Frequenzbereich noch nicht auf, allerdings ergibt sich die Notwendigkeit einen Außenleiter, der für einen Stecker in einem höheren Frequenzbereich geeignet ist, bereitzustellen. Die US 20140364013 A1 und die DE 202013001452 U1 zeigen eine Außenleiteranordnung für einen Steckverbinder aufweisend einen Außenleitergrundkörper und einen Außenleiterring, wobei der Außenleitergrundkörper mehrere Kontaktlaschen aufweist, wobei sich der Außenleiterring an einem interfaceseitigen Ende des Außenleitergrundkörpers anschließt, an wenigstens einem Anbindungsbereich mittels einer Haltelasche an den Au-ßenleitergrundkörper angebunden ist und von geschlossener Struktur ist, um einen geschlossenen Eintritt der Außenleiteranordnung zu bilden, wobei Kontaktlaschen vorgesehen sind, die nicht an den Außenleiterring angebunden sind.

EP 0 476 848 A1 zeigt einen Gegenstand gemäß dem Oberbegriff des Patentanspruchs 1.

### ZUSAMMENFASSUNG DER ERFINDUNG

Vor diesem Hintergrund liegt der vorliegenden Erfindung die Aufgabe zugrunde, einen Steckverbinder mit einem geschlossenen Eintritt und verbesserten Impedanzeigenschaften anzugeben.

Erfindungsgemäß wird diese Aufgabe durch eine Außenleiteranordnung mit den Merkmalen des Patentanspruchs 1 gelöst.

Demgemäß ist vorgesehen:
eine Außenleiteranordnung für einen Steckverbinder aufweisend einen Außenleitergrundkörper und einen Außenleiterring, wobei der Außenleitergrundkörper mehrere Kontaktlaschen aufweist, wobei sich der Außenleiterring an einem interfaceseitigen Ende des Außenleitergrundkörpers anschließt, an wenigstens einem Anbindungsbereich mittels einer Haltelasche an den Außenleitergrundkörper angebunden ist und von geschlossener Struktur ist, um einen geschlossenen Eintritt der Außenleiteranordnung zu bilden, wobei Kontaktlaschen vorgesehen sind, die nicht an den Außenleiterring angebunden sind, wobei zwischen dem Außenleiterring und dem Außenleitergrundkörper ein Durchmessersprung ausgebildet ist, wobei der Durchmesser des Außenleitergrundkörpers größer ist als der Durchmesser des Außenleiterrings, wobei wenigstens eine Kontaktlasche einen Anbindungsbereich aufweist, indem die Kontaktlasche als Haltelasche ausgebildet ist, an welcher der Außenleiterring angebunden ist, wobei die Haltelasche eine federnde Kontaktlasche in der Haltelasche aufweist.

Die der vorliegenden Erfindung zugrunde liegende Idee besteht darin, Enden von Kontaktlaschen eines Außenleiters so hinter einem Außenleiterring anzuordnen, dass die Kontaktlaschen flexibel verformbar sind, um niedrige Steckkräfte zu gewährleisten, und gleichzeitig einen geschlossenen Eintritt durch einen Außenleiterring zu schaffen.

Dementsprechend weisen die nicht an den Außenleiterring angebundenen Kontaktlaschen dieselben toleranzausgleichenden Eigenschaften auf, wie die Kontaktlaschen gemäß Figur 7.

In dieser Patentanmeldung wird unter einem Ring ein umlaufender Gegenstand verstanden. Seine Querschnittsfläche kann unter anderem rund, oval, ellipsenförmig oder dergleichen sein.

Erfindungsgemäß weist die Außenleiteranordnung zwischen dem Außenleitergrundkörper und dem Außenleiterring einen Durchmessersprung nach innen auf. Durchmessersprünge im Außenleiter ermöglichen eine Anpassung der Impedanz.

Erfindungsgemäß ist wenigstens eine Kontaktlasche als Haltelasche, mit welcher der Außenleiterring verbunden ist, ausgebildet. Auf diese Weise kann der Außenleiterring besonders einfach und sicher an dem Außenleitergrundkörper befestigt werden.

Sind Kontaktlaschen lediglich an den Außenleitergrundkörper angebunden, weisen diese federnde Eigenschaften auf. Die Haltelaschen können derart beschaffen sein, dass ihre Steifigkeit größer ist als die Steifigkeit der nicht angebundenen Kontaktlaschen.

Ist der Außenleiterring an mehreren Laschen, insbesondere an zwei Laschen an dem Außenleitergrundkörper angebunden, weist dieser eine geringere Federfähigkeit auf als die Kontaktlaschen, die nicht an den Außenleiterring angebunden sind.

Dabei ist es auch vorgesehen, dass in der Haltelasche eine federnde Kontaktlasche vorgesehen ist.

Vorteilhafte Ausgestaltungen und Weiterbildungen ergeben sich aus den weiteren Unteransprüchen sowie aus der Beschreibung unter Bezugnahme auf die Figuren der Zeichnung.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Insbesondere kann vorgesehen sein, dass der Außenleiterring keine Ausbuchtung oder Einbuchtung aufweist.

Gemäß einer weiter bevorzugten Ausführungsform der Erfindung ist der Außenleiterring eingerichtet, Kontaktlaschen vor mechanischen Krafteinflüssen zu schützen. Dies ist erforderlich, wenn ein Steckverbinder auch aus einer schrägen Richtung steckbar sein soll oder in gestecktem Zustand Krafteinwirkungen aus einer schrägen Richtung ohne Beschädigung des Außenleiters standhalten soll. Gemäß einer Ausführungsform der vorliegenden Erfindung kann dieser Schutz der Kontaktlaschen durch einen geschlossenen Eintritt des Außenleiters gewährleistet werden.

Diese Ausführungsform der vorliegenden Erfindung löst somit das Problem, Steckkräfte zu reduzieren und gleichzeitig die Stabilität eines Steckverbinders zu erhöhen. Die Optimierung dieser beiden Eigenschaften ist allerdings in der Praxis gegenläufig, d.h. eine gewünschte Steigerung der Stabilität führt zu einer ungewünschten Steigerung der Steckkräfte und andersherum.

Vorteilhaft ist es, wenn eine Haupterstreckungsrichtung der Haltelasche in Umlaufrichtung des Außenleiterhalterings verläuft und/oder wenn die Haupterstreckungsrichtung der Haltelasche senkrecht zu der Haupterstreckungsrichtung der Kontaktlaschen verläuft.

Besonders vorteilhaft an dem erfindungsgemäßen Steckverbinder ist, dass dieser auch durch ein Stanzverfahren samt der Durchmessersprünge fertigbar ist.

Wird ein erfindungsgemäßer Steckverbinder durch ein Stanzverfahren gefertigt, können Durchmessersprünge der Haltelaschen erzeugt werden.

Gemäß einer weiter bevorzugten Ausführungsform der Erfindung ist der Außenleiterring mit dem Außenleitergrundkörper mittels eines Fügeverfahrens, z.B. mittels Schweißen, verbunden. Alternativ können der Außenleiterring und der Außenleitergrundkörper aus einem zusammenhängenden Teil gefertigt sein.

Gemäß einer weiter bevorzugten Ausführungsform der Erfindung weist der Außenleitergrundkörper zwei Haltelaschen auf. Die Haltelaschen können gerade oder gebogen sein.

Gemäß einer bevorzugten Ausführungsform weist der Außenleiterring einen Schutzkragen, welcher in radialer Richtung gegenüber freien Enden der Kontaktlaschen hervorsteht, auf, wobei der Schutzkragen eingerichtet ist, die Kontaktlaschen des Außenleitergrundkörpers vor mechanischen Krafteinwirkungen zu schützen. Dabei kann vorgesehen sein, dass der Schutzkragen verhindert, dass die Kontaktlaschen durch eintretende Gegenstände, beispielsweise Werkzeuge, beschädigt werden. Der Schutzkragen kann in einer Ausführungsform als senkrechte Wandung, die von dem Außenleiterring absteht, ausgebildet sein oder als gebogene Lasche, welche die vorderen Enden der Kontaktlaschen verdeckt.

Gemäß einer weiter bevorzugten Ausführungsform weisen die Kontaktlaschen jeweils einen erhöhten Kontaktpunkt zur Kontaktierung eines Gegensteckverbinders auf. Somit erfahren die Kontaktlaschen in gestecktem Zustand eine Vorspannung, wodurch sich der Kontakt verbessert. Auf diese Weise wird die Schirmung des Steckverbinders verbessert. Um Steckkräfte zu reduzieren, ist es möglich, diese Kontaktpunkte in axialer Richtung versetzt anzuordnen.

Gemäß einer weiter bevorzugten Ausführungsform sind der Au-ßenleiterring und der Außenleitergrundkörper einteilig ausgebildet.

Gemäß einer bevorzugten Ausführungsform der Erfindung ist der Außenleitergrundkörper als Stanzteil ausgebildet. Stanzteile sind auf besonders kostengünstige Weise herstellbar. Insbesondere kann die Produktion von Stanzteilen hochautomatisiert erfolgen. Allerdings ist das Erzeugen von Durchmessersprüngen in Stanzverfahren für Steckverbinder mit einem geschlossenen Eintritt nur in Verbindung mit anderen mechanischen Nachteilen wie hohen Steckkräften oder niedrigen Kontaktkräften möglich.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: zeigt eine schematische Perspektivansicht einer Außenleiteranordnung gemäß dem Stand der Technik;
- Fig. 2: zeigt eine schematische Perspektivansicht einer Außenleiteranordnung gemäß einer Ausführungsform der Erfindung;
- Fig. 3: zeigt eine schematische Ansicht des Standes der Technik;
- Fig. 4: zeigt eine schematische Ansicht des Standes der Technik;
- Fig. 5: zeigt eine schematische Ansicht des Standes der Technik;

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Figur 1 zeigt eine schematische Ansicht einer Außenleiteranordnung in nicht montierten Zustand gemäß dem Stand der Technik. Die Außenleiteranordnung gemäß Figur 1 unterscheidet sich von der Außenleiteranordnung 100 gemäß Figur 2 dadurch, dass die Außenleiteranordnung 100 in der Haltelasche eine federnde Kontaktlasche aufweist. Die Figuren 1 und 2 werden im Folgenden bzgl. funktionsgleicher Merkmale übergreifend und zusammenhängend beschrieben. Dementsprechend umfasst die Außenleiteranordnung gemäß Figur 1 den Außenleitergrundkörper sowie den Außenleiterring. Die Außenleiteranordnung ist dazu ausgebildet ein oder mehrere Innenleiter und ein oder mehrere Isolierteile aufzunehmen, um einen koaxialen, twinaxialen oder triaxialen Steckverbinder bereitzustellen.

Der Außenleitergrundkörper umfasst auf dessen Oberseite und Unterseite mehrere Kontaktlaschen und auf der rechten und linken Seite jeweils eine Haltelasche, welche als Kontaktlasche ausgebildet ist. Die Kontaktlasche ist etwas größer als die Kontaktlaschen und somit auch steifer als die Kontaktlaschen. An den Kontaktlaschen 203 ist zudem der Außenleiterring angeformt, der zusätzlich zu einer gesteigerten Steifigkeit der Kontaktlaschen gegenüber der Kontaktlaschen beitragen.

Die Kontaktlaschen weisen in einem vorderen Endbereich jeweils einen Kontaktpunkt auf. Der Kontaktpunkt ist als Erhöhung auf den Kontaktlaschen ausgebildet und kontaktiert in gestecktem Zustand den Außenleiter eines Gegensteckverbinders, der mit Außenleiteranordnung gesteckt ist. Dies gewährleistet eine elektromagnetische Schirmung an der Ober- und Unterseite der Außenleiteranordnung von in dem Außenleitergrundkörper geführten Innenleitern (nicht dargestellt) durch den Außenleitergrundkörper.

In Figur 2 weisen auch die Kontaktlaschen 203 jeweils einen Kontaktpunkt 205 auf. Der Kontaktpunkt 205 ist auf einer Federlasche 207 in der Kontaktlasche 203 ausgebildet. Auf diese Weise ist gewährleistet, dass die Außenleiteranordnung 100 auch eine elektromagnetische Schirmung an den Seiten der Außenleiteranordnung bereitstellt.

In Figur 1 ist zu erkennen, dass der Außenleitergrundkörper einen Durchmessersprung zwischen den Kontaktlaschen und dem Außenleiterring bereitstellt.

In Figur 1 ist der Außenleiterring mit dem Außenleitergrundkörper über eine Schweißnaht verbunden. Alternativ können der Außenleitergrundkörper und der Außenleiterring einteilig ausgebildet sein.

Der Außenleiterring umfasst den Schutzkragen, der die Enden der Kontaktlaschen vor Krafteinwirkung durch Fremdkörper schützt.

### Bezugszeichenliste

- 100: Außenleiteranordnung
- 200: Außenleitergrundkörper
- 201: Kontaktlaschen
- 203: Kontaktlaschen
- 204: Kontaktpunkt
- 205: Kontaktpunkt
- 207: Federlasche
- 300: Außenleiterring
- 305: Schutzkragen

## Patentansprüche

1. Außenleiteranordnung (100) für einen Steckverbinder aufweisend einen Außenleitergrundkörper (200) und einen Au-ßenleiterring (300), wobei der Außenleitergrundkörper (200) mehrere Kontaktlaschen (201, 203) aufweist,
wobei sich der Außenleiterring (300) an einem interfaceseitigen Ende des Außenleitergrundkörpers (200) anschließt, an wenigstens einem Anbindungsbereich mittels einer Haltelasche an den Außenleitergrundkörper (200) angebunden ist und von geschlossener Struktur ist, um einen geschlossenen Eintritt der Außenleiteranordnung (100) zu bilden,
wobei Kontaktlaschen (201) vorgesehen sind, die nicht an den Außenleiterring (300) angebunden sind, wobei zwischen dem Außenleiterring und dem Außenleitergrundkörper ein Durchmessersprung ausgebildet ist, wobei der Durchmesser des Außenleitergrundkörpers größer ist als der Durchmesser des Außenleiterrings,
wobei wenigstens eine Kontaktlasche (203) einen Anbindungsbereich aufweist, indem die Kontaktlasche als Haltelasche ausgebildet ist, an welcher der Außenleiterring angebunden ist,
**dadurch gekennzeichnet, dass**
die Haltelasche eine federnde Kontaktlasche (207) in der Haltelasche aufweist.

2. Außenleiteranordnung nach Anspruch 1, wobei der Außenleiterring (300) eingerichtet ist, die Kontaktlaschen (201) vor mechanischen Krafteinflüssen zu schützen.

3. Außenleiteranordnung nach einem der vorstehenden Ansprüche, wobei der Außenleiterring (300) mit der Haltelasche mittels eines Fügeverfahrens, insbesondere mittels einer Schweißnaht verbunden ist.

4. Außenleiteranordnung nach einem der vorstehenden Ansprüche, wobei der Außenleitergrundkörper (200) mehrere Haltelaschen, insbesondere zwei Haltelaschen, aufweist.

5. Außenleiteranordnung nach einem der vorstehenden Ansprüche, wobei der Außenleiterring (300) einen Schutzkragen (305), welcher in radialer Richtung gegenüber freien Enden der Kontaktlaschen hervorsteht, aufweist, wobei der Schutzkragen eingerichtet ist, die Kontaktlaschen des Außenleitergrundkörpers vor mechanischer Krafteinwirkung zu schützen.

6. Außenleiteranordnung nach einem der vorstehenden Ansprüche, wobei die Kontaktlaschen (201, 203) jeweils einen erhöhten Kontaktpunkt (204, 205) zur Kontaktierung eines mit dem Steckverbinder zu verbindenden Gegensteckverbinders aufweist.

7. Außenleiteranordnung nach Anspruch 6, wobei die Kontaktpunkte (204, 205) zueinander in axialer Richtung des Au-ßenleitergrundkörpers versetzt ausgebildet sind.

8. Außenleiteranordnung nach einem der vorstehenden Ansprüche, wobei der Außenleitergrundkörper und/oder der Au-ßenleiterring als Stanzteil ausgebildet sind.

9. Außenleiteranordnung nach einem der vorstehenden Ansprüche, wobei der Außenleitergrundkörper und der Außenleiterring einteilig ausgebildet sind.

## Claims

1. An outer conductor arrangement (100) for a plug connector having an outer conductor base body (200) and an outer conductor ring (300), wherein the outer conductor base body (200) has several contact tabs (201, 203),
wherein the outer conductor ring (300) connects to an interface-side end of the outer conductor base body (200), is connected to the outer conductor base body (200) in least one connection area by means of a retaining tab and is of closed structure, in order to form a closed entry of the outer conductor arrangement (100),
wherein contact tabs (201) are provided, which are not connected to the outer conductor ring (300), wherein between the outer conductor ring and the outer conductor base body a jump in diameter is designed, wherein the diameter of the outer conductor base body is greater than the diameter of the outer conductor ring,
wherein at least one contact tab (203) has a connection area, in which the contact tab is designed as a retaining tab, to which the outer conductor ring is connected,
**characterized in that**
the retaining tab has a resilient contact tab (207) in the retaining tab.

2. The outer conductor arrangement according to claim 1, wherein the outer conductor ring (300) is configured to protect the contact tabs (201) against mechanical force influences.

3. The outer conductor arrangement according to any one of the preceding claims, wherein the outer conductor ring (300) is connected to the retaining tab by means of a joining process, in particular by means of a weld seam.

4. The outer conductor arrangement according to any one of the preceding claims, wherein the outer conductor base body (200) has several retaining tabs, in particular, two retaining tabs.

5. The outer conductor arrangement according to any one of the preceding claims, wherein the outer conductor ring (300) has a protective collar (305), which protrudes in the radial direction from free ends of the contact tabs, wherein the protective collar is configured to protect the contact tabs of the outer conductor base body against mechanical force application.

6. The outer conductor arrangement according to any one of the preceding claims, wherein the contact tabs (201, 203) each have a raised contact point (204, 205) for contacting a mating connector to be connected to the plug connector.

7. The outer conductor arrangement according to claim 6, wherein the contact points (204, 205) are designed offset to one another in the axial direction of the outer conductor base body.

8. The outer conductor arrangement according to any one of the preceding claims, wherein the outer conductor base body and/or the outer conductor ring is designed as a punched part.

9. The outer conductor arrangement according to any one of the preceding claims, wherein the outer conductor base body and the outer conductor ring are formed in one-piece.

## Revendications

1. Disposition de conducteur externe (100) pour un connecteur enfichable comprenant un corps de base de conducteur externe (200) et une bague de conducteur externe (300), dans laquelle le corps de base de conducteur externe (200) comprend plusieurs pattes de contact (201, 203),
dans laquelle la bague de conducteur externe (300) se raccorde à une extrémité côté interface du corps de base de conducteur externe (200), est reliée, au niveau d'au moins une partie de liaison, au moyen d'une patte de maintien, au corps de base de conducteur externe (200) et présente une structure fermée, afin de former une entrée fermée de la disposition de conducteur externe (100),
dans laquelle des pattes de contact (201) sont prévues, qui ne sont pas reliées à la bague de conducteur externe (300), dans laquelle, entre la bague de conducteur externe et le corps de base de conducteur externe, est formé un saut de diamètre, dans laquelle le diamètre du corps de base de conducteur externe est supérieur au diamètre de la bague de conducteur externe,
dans laquelle au moins une patte de contact (203) comprend une partie de liaison, grâce au fait que la patte de contact est conçue comme une patte de maintien à laquelle la bague de conducteur externe est reliée,
**caractérisée en ce que**
la patte de maintien comprend une patte de contact élastique (207) dans la patte de maintien.

2. Disposition de conducteur externe selon la revendication 1, dans laquelle la bague de conducteur externe (300) est conçue pour protéger les pattes de contact (201) de l'action de forces mécaniques.

3. Disposition de conducteur externe selon l'une des revendications précédentes, dans laquelle la bague de conducteur externe (300) est reliée avec la patte de maintien au moyen d'un procédé d'assemblage, plus particulièrement au moyen d'un cordon de soudure.

4. Disposition de conducteur externe selon l'une des revendications précédentes, dans laquelle le corps de base de conducteur externe (200) comprend plusieurs pattes de maintien, plus particulièrement deux pattes de maintien.

5. Disposition de conducteur externe selon l'une des revendications précédentes, dans laquelle la bague de conducteur externe (300) comprend un col de protection (305), qui dépasse dans la direction radiale par rapport à des extrémités libres des pattes de contact, dans laquelle le col de protection est conçu pour protéger les pattes de contact du corps de base de conducteur externe de l'action de forces mécaniques.

6. Disposition de conducteur externe selon l'une des revendications précédentes, dans laquelle les pattes de contact (201, 203) comprennent chacune un point de contact surélevé (204, 205) pour la mise en contact d'un contre-connecteur enfichable à relier avec le connecteur enfichable.

7. Disposition de conducteur externe selon la revendication 6, dans laquelle les points de contact (204, 205) sont réalisés de manière décalée entre eux dans la direction axiale du corps de base de conducteur externe.

8. Disposition de conducteur externe selon l'une des revendications précédentes, dans laquelle le corps de base de conducteur externe et/ou la bague de conducteur externe sont conçus comme des pièces estampées.

9. Disposition de conducteur externe selon l'une des revendications précédentes, dans laquelle le corps de base de conducteur externe et/ou la bague de conducteur externe sont réalisés d'une seule pièce.
